# EUROPÄISCHE PATENTSCHRIFT

(11) **EP 0 428 653 B1**
(45) Veröffentlichungstag und Bekanntmachung des Hinweises auf die Patenterteilung: **12.01.1994**
(21) Anmeldenummer: 90906919.7
(22) Anmeldetag: 29.05.1990
(51) Int. Cl.: E03F 9/00

(54) **SPÜL-HEBERSACK FÜR KANALSPÜLUNGEN ODER DERGLEICHEN**
FLUSHING SIPHON BAG FOR FLUSHING SEWERS OR THE LIKE
SAC DE RINCAGE A SIPHON POUR LE RINCAGE DE CANALISATIONS OU SIMILAIRES

(30) Priorität: 30.05.1989 DE 8906582 U
(43) Veröffentlichungstag der Anmeldung: 29.05.1991
(73) Patentinhaber: Steinhardt, Lothar, Dipl.-Ing., D-65232 Taunusstein (DE)
(72) Erfinder: WILLEMS, Gilbert, D-4300 Essen 14 (DE)
(74) Vertreter: Quermann, Helmut, Dipl.-Ing.
(86) Internationale Anmeldenummer: DE9000395
(87) Internationale Veröffentlichungsnummer: WO9015200

(56) Entgegenhaltungen:
- DE-C- 216 977
- GB-A- 1 984

## Beschreibung

Die Erfindung bezieht sich auf einen Spül-Hebersack für Kanalspülungen oder dergleichen.

Einrichtungen für Kanalspülungen sind seit einer Vielzahl von Jahren bekannt und werden im Kanalnetz von Städten und Gemeinden verwendet. Sie bestehen entweder aus festen baulichen Einrichtungen (Spülschächte, Spülkammern u.a.) oder aus transportablen betrieblichen Einrichtungen (Hochdruckspülgeräte, Spülwagen u.a.).

Ein Nachteil der bisher verwendeten Spüleinrichtungen ist darin zu sehen, daß sie entweder eigene Bauwerke (Spülschächte u.a.) oder einen hohen Personalaufwand (Hochdruckspülgeräte u.a.) benötigen und nicht in vorhandenen Kanalisationsanlagen (Schächte oder dergleichen) untergebracht werden können.

Der Erfindung liegt die Aufgabe zugrunde, die vorstehend genannten Nachteile bei der Kanalspülung der eingangs genannten Art zu beseitigen und eine Spülmöglichkeit zu schaffen, die in jeden Kanalschacht hineinpaßt, sicher in der Wirkungsweise ist und für die automatische Entleerung keinen Stromanschluß benötigt.

Erreicht wird dieses Ziel dadurch, daß die im Anspruch 1 definierte Spüleinrichtung aus einer in sich geschlossenen sackähnlichen Außenhaut besteht, aus der von der Sohle her ein Heberschlauch hochgeführt wird und oberhalb des Sackes schräg ansteigt, um dann ab dem Hochpunkt wieder abzufallen.

In den Zeichnungen ist der Erfindungsgegenstand in einem Ausführungsbeispiel dargestellt.

Die in Figur 1 gezeigte Spül-Hebersack 2 besteht aus einer in sich geschlossenen Außenhaut 1, die mit den Befestigungen 4 in einen Kanalschacht 6 eingehängt werden kann. Der Inhalt 7 wird auf die örtlichen Verhältnisse abgestimmt. Durch den Anschlußstutzen 3 wird der Sack mit Leitungswasser, Brauchwasser, Bachwasser oder Abwasser befüllt. Das Spülwasser steigt langsam an, zunächst im Sack und dann nur noch im Heberschlauch 2 an, bis die Heberkrone 8 durch das Eigengewicht des Wasserkörpers 9 aus dem Gleichgewicht gerät und sich nach unten neigt. Dadurch wird der Luftkörper 10 mitgerissen, der Heber springt an und der Spül-Hebersack entleert sich selbstätig. Die im Kanal befindlichen Ablagerungen 11 werden weggespült und der Füllvorgang beginnt von neuem. Zur Minimierung der Reibungskräfte wird der fallende Teil des Heberschlauches 2 in einem starren Hüllrohr 12 geführt. Möglichkeiten der Führung des Heberschlauches 2 oberhalb des Sackes sind in den Figuren 2 bis 5 in der Draufsicht dargestellt. Weitere Möglichkeiten der Heberschlauchausbildung zeigen die Figuren 6 bis 7 im Querschnitt. Sollte der Hebersack zwecks Einstieg in das Kanalnetz einmal entnommen werden müssen, dann kann der Inhalt über das Entleerungsventil 5 schnell abgelassen werden.

Eine erfindungsgemäße Einrichtung zur Kanalspülung bereitet in der Herstellung keine Schwierigkeiten. Der Kostenaufwand ist relativ gering. Durch die materialbedingte Art kann der Spül-Hebersack in einen normalen Schachteinstieg (D = 62,5 cm) eingebracht werden. Seine Entleerung geschieht ohne Fremdenergie vollautomatisch und in regelmäßigen Perioden, so daß das Mischwasserkanalnetz bis hin zu den problematischen Anfangshaltungen weitestgehend von Kanalablagerungen freigehalten wird und die Ablagerungen bereits bei Trockenwetter zur Kläranlage transportiert und dort gereinigt werden. Bei Regenfällen wird von unseren Gewässern somit eine gewaltige Schmutzfracht ferngehalten.

## Patentansprüche

1. Spül-Hebersack für Kanalspülungen oder dergleichen, **dadurch** **gekennzeichnet**, daß aus einer in sich geschlossenen sackähnlichen Außenhaut (1) ein Heberschlauch (2) von der Sohle aus hochgeführt und so angebracht ist, daß er oberhalb des Sackes zunächst schräg ansteigt, um dann schließlich ab dem Hochpunkt wieder abzufallen, daß der Sack zur Befüllung einen Anschluß (3) aufweist, zur Befestigung Schlaufen, Oesen (4) oder dergleichen angebracht sind und die Außenhaut (1) und der Heberschlauch (2) aus einem wasserundurchlässigem und reißfestem beweglichem Gewebe, mit einer gewissen Steifigkeit des Heberschlauches (2) bis zur Heberkrone (8), beschichtet oder unbeschichtet, besteht.

2. Spül-Hebersack nach Anspruch 1, **dadurch gekennzeichnet**, daß die Außenhaut (1) und der Heberschlauch (2) aus einer wasserundurchlässigen und reißfesten beweglichen Synthesefaser besteht.

3. Spül-Hebersack nach Anspruch 1 und 2, **dadurch gekennzeich****net**, daß die Außenhaut (1) aus Gewebe und der Heberschlauch (2) aus Synthesefaser, bzw. umgekehrt besteht.

4. Spül-Hebersack nach Anspruch 1 und 2, **dadurch gekennzeich****net,** daß der Heberschlauch (2), zumindest teilweise ab Oberkante Hebersack (2) aus Gummi oder dergleichen besteht.

5. Spül-Hebersack nach den Ansprüchen 1 bis 4, **dadurch gekenn****zeichnet,** daß Teile des Heberschlauches (2) aus einem starren Material mit biegsamen Gelenken bestehen.

6. Spül-Hebersack nach den Ansprüchen 1 bis 5, **dadurch gekenn****zeichnet**, daß zur Schnellentleerung ein Ablauf (5) angebracht ist.

## Claims

1. A flushing siphon sack for flushing waterways or the like, characterised in that a flexible siphon tube (2) is led upwards from a closed sack-like outer skin (1), from the base, and is disposed so that it first rises at a slope above the sack, in order finally to descend again beyond the high point, that the sack has a connection (3) for filling, loops, eyelets (4) or the like are provided for fastening, and the outer skin (1) and the flexible siphon tube (2) consist of a water-impermeable, tear-resistant fabric, with a certain stiffness of the flexible siphon tube (2), coated or uncoated, as far as the crest of the siphon (8).

2. A flushing siphon sack according to claim 1, characterised in that the outer skin (1) and the flexible siphon tube (2) consist of water-impermeable, tear-resistant, pliable synthetic fibre.

3. A flushing siphon sack according to claims 1 and 2, characterised in that the outer skin (1) consists of fabric and the flexible siphon tube (2) consists of synthetic fibre, or vice versa.

4. A flushing siphon sack according to claims 1 and 2, characterised in that the flexible siphon tube (2) consists at least partially of rubber or the like above the upper edge of the siphon sack (2).

5. A flushing siphon sack according to claims 1 to 4, characterised in that parts of the flexible siphon tube (2) consist of a rigid material with flexible joints.

6. A flushing siphon sack according to claims 1 to 5, characterised in that an outlet (5) is provided for rapid emptying.

## Revendications

1. Sac de rinçage à siphon pour le rinçage de canalisations ou similaires, caractérisé :
- en ce qu'un tuyau à siphon (2) sortant d'une enveloppe extérieure (1) similaire à un sac et fermée sur elle-même est dirigé verticalement depuis le fond et est installé de façon qu'il monte tout d'abord en biais au-dessus du sac, pour ensuite et finalement redescendre en pente à partir du point haut,
- en ce que le sac comporte un raccordement (3) pour le remplissage, des noeuds coulants, des oeillets (4) ou similaires sont appliqués pour sa fixation, l'enveloppe extérieure (1) et le tuyau à siphon (2) sont constitués d'un tissu flexible imperméable à l'eau et résistant à la déchirure, avec une certaine raideur du tuyau à siphon (2) jusqu'à la couronne de siphon (8), le tissu étant enduit ou non enduit.

2. Sac de rinçage à siphon selon la revendication 1, caractérisé en ce que l'enveloppe extérieure (1) et le tuyau à siphon (2) sont composés d'une fibre synthétique flexible imperméable à l'eau et résistant à la déchirure.

3. Sac de rinçage selon les revendications 1 et 2, caractérisé en ce que l'enveloppe extérieure (1) est composée de tissu et le tube à siphon (2) de fibre synthétique, ou inversement.

4. Sac de rinçage à siphon selon les revendications 1 et 2, caractérisé en ce que le tuyau à siphon (2) est constitué au moins partiellement de caoutchouc ou matériau analogue à partir du bord supérieur du sac à siphon .

5. Sac de rinçage à siphon selon les revendications 1 à 4, caractérisé en ce que des parties du tuyau à siphon (2) sont constituées d'un matériau rigide avec des joints flexibles.

6. Sac de rinçage à siphon selon les revendications 1 à 5, caractérisé en ce que pour la vidange rapide est installé un orifice de décharge (5).
